# FASCICULE DE BREVET EUROPEEN

(11) **EP 1 609 382 B1**
(45) Date de publication et mention de la délivrance du brevet: **23.04.2008**
(21) Numéro de dépôt: 04425453.0
(22) Date de dépôt: 22.06.2004
(51) Int. Cl.: A43C 11/14, A43B 5/04

(54) **Accessoire souple pour chaussure**
Flexibles Zubehör für Schuhe
Flexible shoe accessory

(43) Date de publication de la demande: 28.12.2005
(73) Titulaire: LANGE INTERNATIONAL S.A., CH-1700 Fribourg (CH)
(72) Inventeur: Fregoni, Andrea, 31038 Paese (TV) (IT)
(74) Mandataire: Bugnion Genève

(56) Documents cités:
- EP-A- 0 916 279
- EP-A- 1 044 620
- EP-A- 1 169 932
- FR-A- 1 337 129
- US-A- 5 269 079
- US-A- 5 722 187
- US-A- 5 832 635
- US-B1- 6 263 593

## Description

L'invention concerne un accessoire destiné à être positionné sur une chaussure, l'accessoire servant à ajouter des fonctionnalités de type réglage, fermeture et serrage, comme par exemple un dispositif à levier tendeur et crémaillère tel qu'utilisé pour les chaussures de ski ou de surf.

Les chaussures de sport se composent de chaussons et/ou coques dont la souplesse est recherchée afin de leur permettre d'épouser au mieux la forme du pied pour le confort de leurs utilisateurs. Toutefois, certains accessoires sont nécessairement ajoutés sur les surfaces de ces chaussures, comme des dispositifs de fermeture et de serrage par exemple. Ces derniers se composent par exemple d'un organe d'accrochage relié à un levier tendeur fixé sur une première partie d'une chaussure, et destiné à être accroché dans une crémaillère fixée sur une seconde partie de la chaussure afin de rapprocher ces deux parties de chaussure et obtenir la fermeture et le serrage de la chaussure.

Ces accessoires sont souvent des pièces métalliques rigides. Par exemple, les crémaillères des dispositifs de fermeture et de serrage de l'art antérieur sont des pièces métalliques rigides afin d'obtenir la résistance nécessaire à l'effort qu'elles subissent lors de la fermeture de la chaussure et dont la longueur permet d'offrir plusieurs possibilités de serrage de la chaussure pour la rendre ainsi adaptée à toutes sortes de formes de pied et de bas de jambe. Ces crémaillères ont pour inconvénient d'induire un effet opposé au confort global recherché par le reste de la structure de la chaussure puisque leur rigidité supprime la souplesse de la chaussure aux endroits où elles sont placées, ce qui peut représenter des points douloureux pour les utilisateurs. Pour limiter cet effet néfaste, leur longueur est réduite au minimum, au détriment des possibilités de réglage de la chaussure.

D'autres solutions de l'art antérieur proposent des crémaillères dont la position est réglable sur la surface de la chaussure, ce qui permet ainsi d'augmenter leur amplitude d'utilisation sans augmenter leur longueur. Ces solutions permettent donc bien de répondre aux contraintes contradictoires imposées à la longueur de ces crémaillères. Toutefois, elles ont pour inconvénient d'ajouter des mécanismes de réglage complexes pour leur positionnement. De plus, elles ne suppriment pas complètement l'inconvénient dû à la rigidité d'une crémaillère et il reste des points durs sur la chaussure ayant un effet inconfortable et souvent douloureux.

Les exemples et inconvénients précédents s'appliquent aussi aux accessoires formés d'une embase avec une boucle ou un levier, ou représentant des dispositifs d'avancée ou de flexion d'une chaussure. Plus généralement, l'invention porte sur un accessoire se composant d'au moins une partie adaptée pour la fixation de l'accessoire sur une chaussure et d'au moins une partie de réglage, permettant d'apporter la fonctionnalité de type fermeture et serrage proprement dite à une chaussure.

Des parties de réglage articulées sont dévoilées par EP-A-0 916 279 et EP-A-1 044 620.

Un objet général de la présente invention consiste à proposer un accessoire pour chaussure qui ne présente pas les inconvénients de l'art antérieur.

Plus précisément, un premier objet de la présente invention consiste à proposer un accessoire pour chaussure qui possède une bonne résistance aux efforts pour être compatible avec l'utilisation pour les chaussures de ski par exemple.

Un second objet de la présente invention consiste à proposer un accessoire de chaussure de sport qui permet de conserver le confort de la chaussure, qui n'induit pas les points douloureux des solutions de l'art antérieur.

Un troisième objet de la présente invention consiste à proposer un accessoire pour chaussure qui convienne à tous les types de forme de pied et de cheville.

Un quatrième objet de la présente invention consiste à proposer un accessoire pour chaussure qui convienne particulièrement à une utilisation comme dispositif de fermeture et de serrage d'une chaussure de ski.

L'accessoire pour chaussure selon l'invention comprend les caractéristiques de la revendication 1.

L'accessoire pour chaussure de l'invention peut comprendre au moins trois parties reliées entre elles deux par deux de manière mobile, par un axe pénétrant à travers des ouvertures correspondantes des deux parties de manière à permettre une rotation autour de l'axe d'une partie relativement à l'autre.

L'accessoire pour chaussure selon l'invention peut comprendre au moins un maillon.

L'accessoire pour chaussure de sport selon l'invention est une crémaillère dont la partie dentée est divisée en au moins deux parties mobiles l'une par rapport à l'autre.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 est une vue en perspective d'un accessoire selon un premier mode de réalisation de l'invention ;
la figure 2 est une vue en perspective d'un accessoire selon un second mode de réalisation de l'invention ;
la figure 3 est une vue en perspective d'un maillon de l'accessoire selon le second mode de réalisation de la figure 2 ;
la figure 4 est une vue d'un accessoire selon l'invention.

Le premier mode de réalisation concerne un accessoire 1 correspondant à une crémaillère à cinq dents d'un dispositif de fermeture et de serrage d'une chaussure de ski.

Cette crémaillère 1, représentée à la figure 1, se compose d'une partie rigide 2, de préférence de longueur minimale, destinée à fixer la crémaillère sur la chaussure par un moyen de fixation de type rivet, placé dans une ouverture 6 prévue à cet effet. Elle se compose de plus d'une partie de réglage 3 comprenant les dents de la crémaillère et permettant de remplir la fonctionnalité de fermeture et serrage de la chaussure. La partie de réglage 3 est divisée en deux parties 4 et 5, comprenant respectivement une dent et quatre dents de la crémaillère. Ces deux parties 4, 5 sont reliées en rotation l'une par rapport à l'autre par l'intermédiaire d'une extension 7 de la partie 5 qui pénètre dans une ouverture 8 de l'extrémité de la partie 4. Cette extrémité comprend deux ailes 9 autour de l'ouverture 8, chaque aile comprenant une ouverture 10. L'extension 7 de la partie 5 comprend une ouverture correspondante 11. La liaison des parties 4 et 5 est effectuée par un axe transversal 12 qui traverse respectivement les ouvertures 10 et 11 des deux parties 4, 5. Cette liaison peut être facilement comprise et vue à l'aide de la figure 3 qui représente cette géométrie dans une position démontée, dans un second mode de réalisation qui présente des similitudes et dont les mêmes références sont utilisées pour les mêmes éléments et qui sera décrit plus loin.

Cette crémaillère permet d'obtenir les effets techniques avantageux suivants :
- si l'organe d'accrochage est fixé sur la dent de la partie 4 de la crémaillère afin de fermer et serrer les deux parties d'une chaussure, alors la partie 5 de la crémaillère ne supporte aucune charge et peut épouser la forme de la surface de la chaussure sans la presser grâce à l'articulation au niveau de l'axe 12. Le point dur se limite alors à la partie 4 de la crémaillère. On obtient donc une réduction significative de la longueur sur la chaussure susceptible de créer des points douloureux, sans diminuer la longueur totale de la crémaillère ;
- si l'organe d'accrochage est fixé sur une dent de la partie 5, cette partie supporte alors une charge qui peut être transmise à la surface de la chaussure au niveau de la dent accrochée. La charge transmise dépend de la distance de cette dent à l'axe 12 par un effet de levier. Il est donc important que cet axe 12 ne se trouve pas trop éloigné vers l'extrémité de la crémaillère. Concernant le reste de la crémaillère qui ne supporte pas l'organe d'accrochage, la charge sera peu perceptible du fait de la souplesse apportée à la crémaillère par la liberté de mouvement de la partie 4 par rapport à la partie 5.

En conclusion, cette séparation de la partie dentée 3 de la crémaillère en deux parties articulées 4, 5 lui procure une souplesse qui diminue les inconvénients de la rigidité des solutions de l'art antérieur, et pour une même longueur de crémaillère, la solution permet de réduire l'inconfort tout en conservant la solidité et résistance nécessaire.

La figure 2 représente un second mode de réalisation d'un accessoire étant une crémaillère de dispositif de fixation et de serrage pour chaussure de ski. La partie de réglage 3 de la crémaillère se compose de trois parties : une partie 5 ne comportant plus que trois dents, un maillon 13 d'une seule dent, et la partie 4 comportant une dent. Ces trois parties sont reliées entre elles de manière similaire à la liaison décrite précédemment dans le cadre du premier mode de réalisation. Deux axes 12 sont donc utilisés pour relier ces trois parties 5, 13, 4.

La figure 3 représente le maillon 13 hors de l'accessoire 1. Il se compose d'une première partie représentant une dent de crémaillère, comprenant une ouverture 8 entourée de deux ailes 9 présentant chacune une ouverture 10, et une seconde partie correspondant à une extension 7 possédant une ouverture 11. L'ouverture 8 est destinée à recevoir l'extension 7 de la partie 5 et son extension 7 est destinée à être insérée dans l'ouverture 8 de la partie 4, à la manière d'une chaîne. On définit plus généralement un maillon au sens de l'invention comme étant un élément de petite taille comprenant une partie mâle et une partie femelle pouvant se lier de manière mobile à d'autres éléments de manière à former un accessoire de chaussure de sport. En variante, un maillon 13 de deux dents de crémaillère pourrait être utilisé sans s'éloigner du concept de l'invention.

Cette seconde variante augmente encore la souplesse de la crémaillère et diminue donc les effets néfastes liés à la rigidité des crémaillères de l'art antérieur, tout en conservant leur résistance.

Un troisième mode de réalisation non représenté consiste à proposer une crémaillère composée uniquement de maillons de manière à former une chaîne souple. Par exemple, la crémaillère pourrait comprendre quatre maillons 13. Ce mode de réalisation permettrait donc d'obtenir la souplesse maximale de la crémaillère.

On note qu'un avantage supplémentaire de l'invention et particulièrement des deux derniers modes de réalisation provient du fait qu'il est possible de pouvoir ajouter ou enlever facilement des maillons 13, afin de modifier la longueur de la crémaillère selon les besoins des utilisateurs. Ainsi, il est possible de choisir la longueur minimale nécessaire pour chaque utilisateur. La solution apporte donc le double avantage d'une longueur réduite et d'une rigidité quasi-supprimée.

Le principe de l'invention peut être appliqué à tout accessoire se fixant sur une chaussure de sport, telle l'embase d'une boucle ou d'un levier, un dispositif d'avancée ou de flexion d'une chaussure. A titre d'exemple, la figure 4 représente l'implémentation de l'invention sur un accessoire de réglage de l'avancée d'une chaussure de ski. Une crémaillère 1 de trois dents montée sur la tige 15 de la chaussure se compose de deux maillons 13 de une dent et d'une dent supplémentaire reliée à la partie 2 de fixation sur la chaussure. Cette crémaillère permet le réglage de l'angle de la tige 15 par rapport à la coque 16 par l'accrochage d'un organe d'accrochage 14 lié à la coque 16, la tige 15 étant mobile en rotation par rapport à la coque 16 autour d'un axe 17.

La présente invention définit donc un accessoire de chaussure de sport qui possède une bonne résistance aux efforts, qui permet de conserver le confort de la chaussure grâce à sa souplesse et sa longueur réduite, et qui convient à tous les types de forme de pied et de cheville puisque sa longueur est adaptée.

## Revendications

1. Accessoire rigide pour chaussure comprenant une partie (2) pour permettre sa fixation sur la surface de la chaussure par l'intermédiaire d'un moyen (6), et comprenant une partie de réglage (3) qui est une crémaillère comprenant une partie dentée apte à recevoir une charge, pour mettre en oeuvre une fonction de réglage de la chaussure, **caractérisé en ce que** la partie dentée de la crémaillère est divisée en au moins deux parties (4, 5) reliées entre elles de manière mobile en rotation par un moyen de liaison (12), pour épouser la surface de la chaussure tout en réduisant l'inconfort lors de pression subie par la présence d'une charge lors du réglage de la chaussure.

2. Accessoire pour chaussure selon la revendication 1 **caractérisé en ce qu**'il comprend au moins trois parties (4 ; 13 ; 5) reliées entre elles deux par deux de manière mobile.

3. Accessoire pour chaussure selon l'une des revendications 1 à 2 **caractérisé en ce que** la liaison entre deux parties (4, 5 ; 5, 13 ; 13, 4) de l'accessoire est réalisée par un axe (12) pénétrant à travers des ouvertures (10, 11) correspondantes des deux parties de manière à permettre une rotation autour de l'axe (12) d'une partie relativement à l'autre.

4. Accessoire pour chaussure de sport selon l'une des revendications 1 à 3 **caractérisé en ce qu**'il comprend au moins un maillon (13).

5. Accessoire pour chaussure de sport selon la revendication 4 **caractérisé en ce que** le maillon comprend une partie mâle composée d'une extension (7) comprenant une ouverture (11) et une partie femelle composée d'une ouverture (8) délimitée par deux ailes (9) comprenant chacune une ouverture (10).

6. Accessoire pour chaussure de sport selon l'une des revendications 1 à 5 **caractérisé en ce qu'**il est un élément d'un dispositif de fermeture et de serrage.

7. Accessoire pour chaussure de sport selon la revendication 6 **caractérisé en ce qu**'il est une crémaillère.

8. Accessoire pour chaussure de sport selon la revendication 7 **caractérisé en ce que** chaque partie (4, 5) comprend au moins une dent de la crémaillère.

9. Accessoire pour chaussure de sport selon l'une des revendications 7 à 8 **caractérisé en ce qu**'il comprend au moins un maillon (13) comprenant une ou deux dents de la crémaillère.

10. Accessoire pour chaussure de sport selon l'une des revendications 1 à 5 **caractérisé en ce qu**'il est une embase de levier ou de boucle, ou une partie d'un dispositif d'avancée ou de pivotement de la chaussure.

## Claims

1. Rigid accessory for a boot, comprising a part (2) to enable it to be fixed to the surface of the boot with the aid of a means (6), and comprising an adjustment part (3) which is a rack comprising a toothed part able to take a load, in order to perform a boot adjustment function, said accessory being **characterized in that** the toothed part of the rack is divided into at least two parts (4, 5) interconnected rotatably by a connection means (12) so as to adapt to the surface of the boot and lessen the discomfort when pressure is experienced owing to the presence of a load during boot adjustment.

2. Boot accessory according to Claim 1, **characterized in that** it comprises at least three parts (4; 13; 5), each connected to the next in a movable manner.

3. Boot accessory according to either of Claims 1 and 2, **characterized in that** the connection between two parts (4, 5; 5, 13; 13, 4) of the accessory is provided by a pin (12) passing through corresponding openings (10, 11) in the two parts in such a way as to permit rotation of one part relative to the other about the pin (12).

4. Sports boot accessory according to one of Claims 1 to 3, **characterized in that** it comprises at least one link (13)

5. Sports boot accessory according to Claim 4, **characterized in that** the link comprises a male part composed of an extension (7) comprising an opening (11) and a female part composed of an opening (8) bounded by two arms (9) with an opening (10) in each.

6. Sports boot accessory according to one of Claims 1 to 5, **characterized in that** it is part of a closing and clamping device.

7. Sports boot accessory according to Claim 6, **characterized in that** it is a rack.

8. Sports boot accessory according to Claim 7, **characterized in that** each part (4, 5) comprises at least one tooth of the rack.

9. Sports boot accessory according to either of Claims 7 and 8, **characterized in that** it comprises at least one link (13) comprising one or two teeth of the rack.

10. Sports boot accessory according to one of Claims 1 to 5, **characterized in that** it is a base for a lever or for a loop, or a part of a device for advancing or pivoting the boot.

## Patentansprüche

1. Starres Zubehörteil für einen Schuh mit einem Teil (2) zu seiner Befestigung auf der Oberfläche eines Schuhs mit Hilfe eines Mittels (6) und mit einem Teil (3) zum Einstellen, welches die Form einer Zahnstange mit einem gezahnten Abschnitt hat, der belastet werden kann, um eine Funktion zum Einstellen des Schuhs durchführen zu können, **dadurch gekennzeichnet, dass** der gezahnte Abschnitt der Zahnstange in wenigstens zwei Teile (4, 5) unterteilt ist, welche drehbeweglich durch eine Verbindung (12) miteinander verbunden sind, um sich der Schuhoberfläche anzupassen, wobei die Unbequemlichkeit infolge eines Drucks durch eine Belastung beim Einstellen des Schuhs verringert wird.

2. Zubehörteil nach Anspruch 1, **dadurch gekennzeichnet, dass** es wenigstens drei Teile (4; 13; 5) aufweist, die paarweise beweglich miteinander verbunden sind.

3. Zubehörteil nach Anspruch 1 oder 2, **dadurch gekennzeichnet, dass** die Verbindung zwischen zwei Teilen (4, 5: 5,13; 13, 4) des Zubehörteils durch eine Achse (12) hergestellt ist, welche entsprechende Öffnungen (10, 11) dieser beiden Teile durchquert, so dass sich das eine Teil relativ zum anderen um die Achse (12) drehen kann.

4. Zubehörteil für einen Sportschuh nach einem der Ansprüche 1 bis 3, **dadurch gekennzeichnet, dass** es wenigstens ein Glied (13) aufweist.

5. Zubehörteil für einen Sportschuh nach Anspruch 4, **dadurch gekennzeichnet, dass** das Glied einen vorspringenden Teil, der aus einer Erweiterung (7) mit einer Öffnung (11) besteht, und einen muffenförmigen Teil hat, der aus einer Öffnung (8) besteht, die von zwei, je eine Öffnung (10) aufweisenden seitlichen Schenkeln (9) begrenzt wird.

6. Zubehörteil für einen Sportschuh nach einem der Ansprüche 1 bis 5, **dadurch gekennzeichnet, dass** es ein Element einer Schliess- und Spannvorrichtung ist.

7. Zubehörteil für einen Sportschuh nach Anspruch 6, **dadurch gekennzeichnet, dass** es eine Zahnstange ist.

8. Zubehörteil für einen Sportschuh nach Anspruch 7, **dadurch gekennzeichnet, dass** jedes Teil (4, 5) wenigstens einen Zahn der Zahnstange aufweist.

9. Zubehörteil für einen Sportschuh nach Anspruch 7 oder 8, **dadurch gekennzeichnet, dass** es wenigstens ein Glied (13) mit einem Zahn oder zwei Zähnen der Zahnstange aufweist.

10. Zubehörteil für einen Sportschuh nach einem der Ansprüche 1 bis 5, **dadurch gekennzeichnet, dass** es eine Grundplatte eines Hebels oder einer Schnalle oder aber ein Teil einer Vorrichtung zum Vorstellen oder Schwenken des Schuhs ist.
